# EUROPÄISCHE PATENTSCHRIFT

(11) **EP 0 628 362 B1**
(45) Veröffentlichungstag und Bekanntmachung des Hinweises auf die Patenterteilung: **17.06.1998**
(21) Anmeldenummer: 94110655.1
(22) Anmeldetag: 10.04.1991
(51) Int. Cl.: B21D 39/04, B25B 27/14

(54) **Presswerkzeug**
Press tool
Outil de pressage

(30) Priorität: 12.04.1990 DE 4011822
(43) Veröffentlichungstag der Anmeldung: 14.12.1994
(62) Teilanmeldung aus: 91105662.0
(73) Patentinhaber: Dischler, Helmut, Dipl.-Ing., D-41464 Neuss (DE)
(72) Erfinder: Dischler, Helmut, Dipl.-Ing., D-41464 Neuss (DE)
(74) Vertreter: Paul, Dieter-Alfred, Dipl.-Ing.

(56) Entgegenhaltungen:
- FR-A- 2 086 319
- US-A- 2 211 008
- US-A- 3 276 238
- US-A- 3 823 597
- US-A- 4 528 740

## Beschreibung

Die Erfindung betrifft ein Preßwerkzeug, insbesondere zum Verbinden von rohrförmigen Werkstücken mit Preßbacken, die derart relativ zueinander beweglich sind, daß sie zum Aufsetzen auf das Werkstück öffenbar sind und daß sie sich zum Preßende hin zu einem geschlossenen Preßraum ergänzen, sowie mit einer Antriebseinrichtung zur Bewegung von Preßbacken in Preßrichtung, wobei einer der Preßbacken als ein am Werkstück ansetzbares Widerlager ausgebildet und an einem Bügel angeordnet ist, der sich am freien Ende des Preßwerkzeugs befindet und der auf einer Seite schwenkbar gelagert und an der gegenüberliegenden Seite lösbar bzw. verriegelbar ist. (US-A-4528740)

Zur Verbindung von Rohrenden werden Kupplungshülsen verwendet, die plastisch verformbar sind und aus Metall, vorzugsweise aus Stahl bestehen. Ihr Innendurchmesser ist um so viel größer als der Außendurchmesser der zu verbindenden Rohrenden, daß sie bei radialer Zusammenpressung bis zum Anliegen an der Mantelfläche der Rohrenden bleibend verformt werden. Nach der DE-PS 1 187 870̸ können solche Kupplungshülsen an ihrer Innenseite in der Nähe jedes Endes zusätzlich eine Ringnut aufweisen, in die ein elastischer Dichtungsring eingelegt ist.

Für das radiale Zusammenpressen sind Preßwerkzeuge vorgesehen, wie sie beispielsweise aus der DE-PS 21 36 782 bekannt sind. Dieses Preßwerkzeug weist zwei jeweils zweiarmig ausgebildete Klemmbacken auf, von denen wenigstens einer schwenkbar an dem Preßwerkzeug gelagert ist. Die Preßbacken weisen Kreisbogenabschnitte bildende Preßflächen mit gleichen Radien auf, die einen Preßraum einschließen. Statt als Kreisbogenabschnitte können die Preßflächen auch konturiert sein, um beispielsweise einen mehreckigen oder ovalen Preßraum zu bilden.

Die dem Preßraum entfernt liegenden Arme der Preßbacken können gegen die Wirkung einer Feder gespreizt werden mit der Folge, daß die Preßbacken im Bereich des Preßraums gegeneinander bewegt werden. Das Spreizen geschieht mittels nebeneinander angeordneter und aneinander anliegender Druckrollen, die gemeinsam mittels einer Antriebeseinrichtung in Form eines Arbeitszylinders zwischen die Arme gefahren werden und auf diese Weise die Preßbacken verschwenken.

Eine Weiterentwicklung dieses Preßwerkzeuges ist in der DE-OS 34 23 283 beschrieben. Bei diesem Preßwerkzeug sind zwei Preßbacken vorgesehen, die jeweils an einem Antriebshebel schwenkbar gelagert sind, welche wiederum schwenkbar an dem Preßwerkzeug geführt sind. Die Antriebshebel weisen gegenüberliegende Arme auf, die mittels von einem Arbeitszylinder in den Zwischenraum einfahrbaren Druckrollen gespreizt werden können und auf diese Weise die Preßbacken aufeinander zu bewegen. Die Preßbacken sind dabei zusätzlich in Kulissen derart geführt, daß sie beim Verschwenken der Antriebshebel in öffnungsrichtung um ihre Anlenkpunkte an den Antriebshebeln aufgeschwenkt werden, so daß zwischen den Stirnseiten der Preßbacken eine weite, maulartige Öffnung entsteht, die die Aufnahme der zu verbindenden Rohrenden bzw. einer Kupplungshülse erleichtert.

Beim Verschwenken der Antriebshebel in umgekehrter Richtung werden die Klemmbacken wieder so verschwenkt, daß die Mittelsenkrechten auf ihre Bogenabschnitte in etwa ineinanderfallen und die Klemmbacken beim weiteren Verschwenken der Antriebshebel parallel gegeneinander verschoben werden. Während des Preßvorgangs werden die Klemmbacken weiter gegeneinander bewegt, bis sie am Preßende eine Kreisfläche einschließen und dabei die Rohrenden bzw. die Kupplungshülse entsprechend unter Durchmesserverringerung verformt haben.

In der US-A-4 528 740̸ ist ein gattungsgemäßes Preßwerkzeug zum Verbinden von ineinandergesteckten Rohrenden offenbart, bei dem eine halbkreisförmige Preßbacke mittels eines Stempels in axialer Richtung gegen eine andere, halbkreisförmige Preßbacke verschiebbar ist. Dabei bildet die andere Preßbacke eine Art Widerlager. Diese Preßbacke ist an einem Bügel angeordnet, der auf einer Seite schwenkbar gelagert ist und an der gegenüberliegenden Seite lösbar bzw. verriegelbar ist. Zum Ansetzen des Preßwerkzeuges an das Rohrende wird der Bügel in Öffnungsrichtung geschwenkt und kann nach dem Ansetzen verschlossen werden.

Diese Preßwerkzeuge haben sich bewährt, wenn eine nicht zu große Durchmesserverkleinerung bzw. Einpreßtiefe gefordert wird. Bei größeren Einpreßtiefen, die dann erforderlich sind, wenn die Rohrverbindung höheren Innendrücken standhalten soll, ist es empfehlenswert, mehr als zwei Preßbacken vorzusehen, damit es zwischen den Stirnseiten der Preßbacken nicht zum Ausbilden von nach außen vorstehenden Stegen kommt, welche ein vollständiges Schließen der Preßbacken verhindern würden. Solche Preßwerkzeuge sind beispielsweise in der DE-OS 21 18 782, DE-OS 35 13 129, DE-AS 25 11 942 und DE-AS 19 0̸7 956 beschrieben. Allen darin offenbarten Preßwerkzeugen ist gemeinsam, daß sämtliche Preßbacken beweglich und in radialer Richtung geführt sind. Dies bedingt aufwendige Führungen und Antriebseinrichtungen, wodurch die Preßwerkzeuge schwer und deshalb schlecht handhabbar und ferner auch teuer sind.

Auch in der US-A-3 276 238 ist ein Preßwerkzeug mit drei Preßbacken offenbart. Zwei der Preßbacken sind auf V-förmig zueinandergerichteten Führungsflächen verschieblich gelagert. Abgesehen davon, daß das Preßwerkzeug handbetätigt ist, dient es dem Aufpressen eines Halteringes auf ein Rohrende Es ist nicht öffenbar ausgebildet und demnach nicht geeignet, zwei Rohre bzw. ein Rohr mit einem Preßfitting zu verbinden.

Der Erfindung liegt die Aufgabe zugrunde, ein Preßwerkzeug der eingangs genannten Art so zu gestalten, daß es trotz der Anordnung von mehr als zwei Preßbacken möglichst einfach und damit leicht handhabbar ausgebildet sowie kostengünstig herstellbar ist.

Diese Aufgabe wird erfindungsgemäß dadurch gelöst, daß mehr als zwei Preßbacken vorhanden sind, wobei zwei Preßbacken auf V-förmig zueinanderstehenden Führungsflächen, gegen die sich die Preßbacken außenseitig abstützen, derart verschieblich geführt sind, daß sie sich beim Preßvorgang jeweils in Richtung auf den Mittelpunkt des Preßraums bewegen. Dieses Preßwerkzeug zeichnet sich trotz der Anordnung von mehr als zwei Preßbacken durch einfachen Aufbau aus. Auch wird die Handhabbarkeit durch das Vorsehen von mehr als zwei Preßbacken nicht beeinträchtigt, da die Bügelkonstruktion und damit die leichte Öffenbarkeit beibehalten wurde. Mit dem erfindungsgemäßen Preßgerät lassen sich grössere Einpreßtiefen erzielen.

In Ausbildung der Erfindung ist vorgesehen, daß die Preßbacken in Umfangsrichtung gleichlange Kreisbogenabschnitte aufweisen, die Spalte zwischen den jeweils gegenüberliegenden Stirnseiten der Preßbacken also über den Umfang gleichmäßig verteilt sind.

Wenn drei Preßbacken vorgesehen sind, sollten die Bewegungsrichtungen der beiden beweglichen Preßbacken einen Winkel von 60̸° einschließen, der symmetrisch zur Mittelsenkrechten auf das Widerlager liegt und sich von diesem weggerichtet öffnet. Bei vier Preßbacken sollten die Bewegungsrichtungen der beiden dem Widerlager benachbarten Preßbacken beim Preßvorgang einen Winkel von 90̸° einschließen, der symmetrisch zur Mittelsenkrechten auf das Widerlager liegt und sich von diesem weggerichtet öffnet.

In weiterer Ausgestaltung der Erfindung ist vorgesehen, daß die bewegbaren Preßbacken einerseits an durch deren Bewegungsrichtungen vorgebenden Führungseinrichtungen und andererseits an einem in Richtung auf das Widerlager bewegbaren Preßstempel anliegen, der mit der Antriebseinrichtung verbunden ist und an dem die dem Widerlager benachbarten Preßbacken verschiebbar gelagert sind. Dabei besteht die Möglichkeit, daß zwischen den zum Preßstempel verschiebbaren Preßbacken eine weitere Preßbacke am Preßstempel anliegt oder mit diesem verbunden ist, die dem Widerlager gegenübersteht. Der Preßstempel ist dabei Teil der Antriebseinrichtung und kann beispielsweise als Hydraulikzylinder ausgebildet oder mit einem solchen verbunden sein. Anstatt eines solchen Preßstempels kann auch für jede bewegliche Preßbacke eine eigene Antriebseinrichtung vorgesehen sein, beispielsweise wiederum jeweils ein Hydraulikzylinder. Dieser kann einen Preß- oder Zugstempel aufweisen.

In der Zeichnung ist die Erfindung anhand eines Ausführungsbeispiels näher veranschaulicht. Es zeigen:
- Figur 1: ein Preßwerkzeug in Offenstellung und
- Figur 2: das Preßwerkzeug gemäß Figur (1) in Schließstellung.

In den Figuren 1 und 2 ist ein Preßwerkzeug 1 dargestellt, und zwar dessen oberes Kopfteil. Es weist ein Werkzeuggehäuse 2 auf, das innen hohl ausgebildet ist und sich nach unten hin zunächst verbreitert und dann konisch zuläuft. Im mittleren Bereich weist es eine U-förmige Ausnehmung 3 auf.

Die freien Enden der Ausnehmung 3 sind durch einen Widerlagerbügel 4 verbunden. Der Widerlagerbügel 4 ist an seiner in dieser Ansicht rechten Seite um einen Lagerbolzen 5 verschwenkbar gelagert. An der in dieser Ansicht linken Seite ist der Widerlagerbügel 4 über einen Sperrbolzen 6 in der gezeigten Stellung fixiert. Dieser Sperrbolzen 6 geht durch entsprechende Ausnehmungen im Werkzeuggehäuse 2 und im Widerlager 4 und kann leicht entfernt werden. Nach seiner Entfernung kann der Widerlagerbügel 4 um den Lagerbolzen 5 in den Richtungen des Doppelpfeils A verschwenkt werden, und zwar im Uhrzeigersinn so weit, daß die Ausnehmung 3 nach oben hin vollständig geöffnet ist.

Innenseitig hat der Widerlagerbügel 4 eine Preßfläche 7, die Kreisbogenform hat und sich über einen Winkel von 120̸° symmetrisch zur Längsachse des Preßwerkzeugs 1 erstreckt. Die Preßfläche 7 hat eine in Umfangsrichtung verlaufende, nach innen offene Nut. Sie kann auswechselbar an dem Widerlagerbügel 4 befestigt sein.

Innerhalb des Werkzeuggehäuses 2 verlaufen schräge Führungsflächen 8, 9, die einen Winkel von 60̸° einschließen und spiegelsymmetrisch zur Längsachse des Preßwerkzeugs 1 verlaufen. An den Führungsflächen 8, 9 liegen je eine Preßbacke 10̸, 11 an, und zwar über entsprechend geneigte Anlageflächen 12, 13. Die Preßbacken 10̸, 11 sind ebenfalls spiegelsymmetrisch zur Längsachse des Preßwerkzeugs 1 ausgebildet und weisen jeweils eine Preßfläche 14, 15 auf, die jeweils als sich über 120̸° erstreckende Kreisbogenabschnitte ausgebildet sind. Innenseitig ist auch in sie eine umlaufende Nut eingeformt. Die Kreisbogenabschnitte sämtlicher Preßflächen 7, 14, 15 haben identische Radien. Die Preßbacken 10̸, 11 ragen untenseitig in eine horizontal und quer zur Längsachse des Preßwerkzeugs 1 verlaufende Führungsnut 16 hinein, die in dem Kopf 17 eines Preßstempels 18 eingeformt ist. Die Unterseiten der Preßbacken 10̸, 11 verlaufen ebenfalls horizontal, so daß die Preßbacken 10̸, 11 in der Nut 16 quer zur Längsachse des Preßwerkzeugs 1 verschieblich in der Nut 16 geführt sind, und zwar nach Art einer Schwalbenschwanzführung formschlüssig.

In die unteren Abschnitte der Preßbacken 10̸, 11 sind quer verlaufende Sacklöcher 19, 20̸ eingeformt, die koaxial zueinander liegen. In diese Sacklöcher 19, 20̸ ist eine Druckfeder 21 eingesetzt, die bestrebt ist, die Preßbacken 10̸, 11 nach außen und damit über die Anlageflächen 12, 13 an die Führungsflächen 8, 9 zu pressen. Der Preßstempel 18 ist vertikal in Richtung der Längsachse des Preßwerkzeugs 1 (Doppelpfeil B) linear beweglich gelagert. Er wird von einem pneumatisch oder hydraulisch beaufschlagten Arbeitszylinder betätigt, der hier nicht näher dargestellt ist.

Für den Gebrauch des Preßwerkzeugs 1 wird zunächst die Verriegelung des Widerlagerbügels 4 mittels des Sperrbolzens 6 gelöst, d. h. dieser Sperrbolzen 6 wird herausgezogen und der Widerlagerbügel 4 im Uhrzeigersinn soweit verschwenkt, bis die gabelförmige Öffnung der Ausnehmung 3 vollständig frei ist. Gleichzeitig befindet sich der Preßstempel 18 in einer nach unten zurückgezogenen Sellung. Das Preßwerkzeug 1 kann dann an eine Kupplungshülse 22 derart angesetzt werden, daß sich die Kupplungshülse 22 senkrecht zur Zeichnungsebene durch die Ausnehmung 3 erstreckt und von dieser aufgenommen wird. Dann wird das Widerlager 4 um die Kupplungshülse 22 herumgeschwenkt und durch Einsetzen des Sperrbolzens 6 verriegelt. Die Kupplungshülse 22 ist dann von dem Preßwerkzeug 1 eingeschlossen.

Die Preßbacken 10̸, 11 werden dann durch Hochfahren des Preßstempels 18 an der Kupplungshülse 23 zur Anlage gebracht. Da ihr Radius um die vorgesehene Einpreßtiefe kleiner ist als der Radius der Kupplungshülse 22 vor dem Verpressen, liegen die Preßflächen 7, 14, 15 nur mit ihren äußeren Querkanten an dem Umfang der Kupplungshülse 22 an. Zwischen den Stirnseiten der Preßbacken 10̸, 11 und des Widerlagerbügels 4 sind noch freie Spalte 23, 24, 25, die gleichgroß sind. Die Radien der Kreisbogenabschnitte der Preßflächen 7, 14, 15 gehen von Mittelpunkten aus, die in den Spitzen eines gleichseitigen Dreiecks liegen.

Durch weitere Druckbeaufschlagung wird nun der Preßstempel 18 nach oben verfahren. Die Preßbacken 10̸, 11 gleiten dabei über ihre Anlageflächen 12, 13 über die Führungsflächen 8, 9, wodurch ihnen eine in die Richtungen der Doppelpfeile C, D verlaufende Bewegungsrichtung aufgeprägt wird. Die beiden Bewegungsrichtungen schließen denselben Winkel ein wie die Führungsflächen 8, 9, d. h. 60̸°. Dabei gleiten die Preßbacken 10̸, 11 in der Nut 16 des Preßstempels 18 gleichzeitig horizontal in Richtung aufeinander zu, und zwar gegen die Wirkung der Druckfeder 21. Auf diese Weise wird die Kupplungshülse 22 radial gestaucht, d. h. in ihrem Durchmesser um die gewünschte Einpreßtiefe verringert. Am Preßende wird von den Preßflächen 7, 14, 15 ein kreisrunder Preßraum eingeschlossen und haben sich die Spalte 23, 24, 25 auf Null verringert.

Für das Entfernen des Preßwerkzeugs 1 von der Kupplungshülse 22 wird der Preßstempel 18 wieder zurückgefahren. Der Widerlagerbügel 4 wird nach Entfernen des Sperrbolzens 6 weggeschwenkt, so daß dann das Preßwerkzeug 1 weggenommen werden kann.

## Patentansprüche

1. Preßwerkzeug (1), insbesondere zum Verbinden von rohrförmigen Werkstücken (22), mit Preßbacken (4, 10, 11), die derart relativ zueinander beweglich sind, daß sie zum Aufsetzen auf das Werkstück (22) öffenbar sind und daß sie sich zum Preßende hin zu einem geschlossenen Preßraum ergänzen, sowie mit einer Antriebseinrichtung zur Bewegung von Preßbacken (10, 11) in Preßrichtung, wobei eine (4) der Preßbacken (4, 10, 11) als ein am Werkstück (22) ansetzbares Widerlager ausgebildet und an einem Bügel angeordnet ist, der sich am freien Ende des Preßwerkzeugs (1) befindet und der auf einer Seite schwenkbar gelagert und an der gegenüberliegenden Seite lösbar bzw. verriegelbar ist,
dadurch gekennzeichnet, daß mehr als zwei Preßbacken (4, 10, 11) vorhanden sind, wobei zwei Preßbacken (10, 11) auf V-förmig zueinander stehenden Führungsflächen (8, 9) derart verschieblich geführt sind, daß sie sich beim Preßvorgang jeweils in Richtung auf den Mittelpunkt des Preßraums bewegen.

2. Preßwerkzeug nach Anspruch 1,
dadurch gekennzeichnet, daß die Preßbacken (4, 10̸, 11) derart beweglich zueinander geführt sind, daß ihre jeweils benachbart gegenüberliegenden Stirnflächen zu Preßbeginn gleiche Abstände haben.

3. Preßwerkzeug nach Anspruch 1 oder 2,
dadurch gekennzeichnet, daß die Preßbacken (4, 10̸, 11) in Umfangsrichtung gleichlang ausgebildet sind.

4. Preßwerkzeug nach einem der Ansprüche 1 bis 3,
dadurch gekennzeichnet, daß die Bewegungsrichtungen der beiden beweglichen Preßbacken (10̸, 11) einen Winkel von 60̸° einschließen, der symmetrisch zur Mittelsenkrechten auf das Widerlager (4) liegt und sich von diesem weggerichtet öffnet.

5. Preßwerkzeug nach einem der Ansprüche 1 bis 4,
dadurch gekennzeichnet, daß die bewegbaren Preßbacken (10̸, 11) einerseits an durch deren Bewegungsrichtungen (C, D) vorgebenden Führungseinrichtungen (8, 9) und andererseits an einem in Richtung auf das Widerlager bewegbaren Preßstempel (18) anliegen, der mit der bzw. den Antriebseinrichtungen verbunden ist und an dem die dem Widerlager (4) benachbarten Preßbacken (10̸, 11) verschiebbar gelagert sind.

6. Preßwerkzeug nach Anspruch 5,
dadurch gekennzeichnet, daß zwischen den zum Preßstempel (18) verschiebbaren Preßbacken (10̸, 11) eine weitere Preßbacke am Preßstempel (18) anliegt oder mit diesem verbunden ist, die dem Widerlager (4) gegenübersteht.

7. Preßwerkzeug nach einem der Ansprüche 1 bis 6,
dadurch gekennzeichnet, daß jede bewegliche Preßbacke mit einer eigenen Antriebseinrichtung versehen ist.

8. Preßwerkzeug nach einem der Ansprüche 1 bis 4 oder 7,
dadurch gekennzeichnet, daß die Antriebseinrichtungen als in der jeweiligen Bewegungseinrichtung wirksame Preß- oder Zugstempel ausgebildet sind.

## Claims

1. Press tool (1) particularly for connecting tubular work pieces (22), having compression jaws (4, 10, 11) which are movable relative to each other so that they can be opened to be applied to the work piece (22) and that they complement each other at the compression end to form a closed compression space, and also having a drive arrangement for movement of compression jaws (10, 11) in the direction of compression, one (4) of the compression jaws (4, 10, 11) being constructed as an abutment which can be applied to the work piece (22) and is arranged on a yoke that is situated at the free end of the press tool (1) and is swivellably carried at one side and at the other side is releasable or lockable, characterised in that more than two compression jaws (4, 10, 11) are present, two compression jaws (10, 11) being displaceably guided upon guide surfaces (8, 9) disposed in V-formation to each other such that in the compression process they always move in the direction of the centre point of the compression space.

2. Press tool according to claim 1, characterised in that the compression jaws (4, 10, 11) are movably guided relatively to each other such that their respective neighbouring opposed end surfaces are evenly spaced apart when compression begins.

3. Press tool according to claim 1 or 2, characterised in that the compression jaws (4, 10, 11) are formed of equal length in the peripheral direction.

4. Press tool according to one of claims 1 to 3, characterised in that the directions of movement of the two movable compression jaws (10, 11) enclose an angle of 60° which is disposed symmetrically with respect to the central perpendicular of the abutment (4) and opens away from it.

5. Press tool according to one of claims 1 to 4, characterised in that the movable compression jaws (10, 11) bear, on the one hand against guide arrangements (8, 9) determined by their directions of movement (C, D), and bear on the other hand against a pressure ram (18) which is movable in the direction of the abutment and is connected with the drive arrangement(s) and in which the compression jaws (10, 11) adjoining the abutment (4) are displaceably mounted.

6. Press tool according to claim 5, characterised in that between the compression jaws (10, 11) that are displaceable relatively to the pressure ram (18), a further pressure jaw is applied or connected to it, disposed opposite to the abutment (4).

7. Press tool according to one of claims 1 to 6, characterised in that each movable compression jaw is provided with its own drive arrangement.

8. Press tool according to one of claims 1 to 4 or 7, characterised in that the drive arrangements are formed as pressure or tension rams effective in the respective movement arrangements.

## Revendications

1. Outil de pressage (1), notamment pour l'assemblage de pièces tubulaires (22), avec des mâchoires de pressage (4, 10, 11) qui sont à mobilité relative de telle sorte qu'elles peuvent être ouvertes pour être mises en place sur la pièce (22) et qu'elles se complètent, vers la fin du pressage, en un espace fermé de pressage, et avec un dispositif d'entraînement pour déplacer les mâchoires de pressage (10, 11) dans la direction de pressage, une (4) des mâchoires de pressage (4, 10, 11) étant conçue comme contre-appui pouvant être appliqué contre la pièce (22) et étant disposée sur un étrier, qui se trouve à l'extrémité libre de l'outil de pressage (1) et qui est monté à pivotement sur un côté et peut être libéré ou verrouillé sur le côté opposé.
**caractérisé** en ce que plus de deux mâchoires de pressage (4, 10, 11) sont présentes, deux mâchoires de pressage (10, 11) étant guidées en coulissement, sur des faces de guidage (8, 9) formant un V entre elles, de telle sorte que, lors de l'opération de pressage, elles se déplacent respectivement en direction du centre de l'espace de pressage.

2. Outil de pressage selon la revendication 1, **caractérisé** en ce que les mâchoires de pressage (4, 10, 11) sont guidées en mobilité relative de telle sorte que leurs faces frontales respectives mutuellement opposées et voisines présentent des distances identiques entre elles au début du pressage.

3. Outil de pressage selon la revendication 1 ou 2, **caractérisé** en ce que les mâchoires de pressage (4, 10, 11) sont réalisées de même longueur en direction circonférentielle.

4. Outil de pressage selon une des revendications 1 à 3, **caractérisé** en ce que les directions de déplacement des deux mâchoires de pressage mobiles (10, 11) forment un angle de 60° qui est symétrique par rapport à la médiatrice du contre-appui (4) et s'ouvre en éloignement de ce dernier.

5. Outil de pressage selon une des revendications 1 à 4, **caractérisé** en ce que les mâchoires de pressage mobiles (10, 11) s'appliquent d'une part contre des dispositifs de guidage (8, 9) définissant leurs directions de déplacement (C, D) et d'autre part contre un vérin presseur (18) mobile en direction du contre-appui, vérin qui est relié au(x) dispositif(s) d'entraînement et sur lequel les mâchoires de pressage (10, 11) voisines du contre-appui (4) sont montées à coulissement.

6. Outil de pressage selon la revendication 5, **caractérisé** en ce qu'une mâchoire de pressage supplémentaire, qui fait face au contre-appui (4), s'applique contre le vérin presseur (18) entre les mâchoires de pressage (10, 11) pouvant être déplacées par rapport au vérin presseur (18), ou est assemblée à ce dernier.

7. Outil de pressage selon une des revendications 1 à 6, **caractérisé** en ce que chaque mâchoire de pressage mobile est dotée d'un propre dispositif d'entraînement.

8. Outil de pressage selon une des revendications 1 à 4 ou 7, **caractérisé** en ce que les dispositifs d'entraînement sont conçus sous la forme de vérins presseurs ou de traction actifs dans la direction de déplacement respective.
